# EUROPÄISCHE PATENTSCHRIFT

(11) **EP 0 690 138 B1**
(45) Veröffentlichungstag und Bekanntmachung des Hinweises auf die Patenterteilung: **30.08.2000**
(21) Anmeldenummer: 95104784.4
(22) Anmeldetag: 31.03.1995
(51) Int. Cl.: C21D 1/613

(54) **Verfahren zum Abschrecken von Werkstücken durch Gase und Wärmebehandlungsanlage zur Durchführung des Verfahrens**
Process for quenching workpieces with gases and heat treating installation for carrying out said process
Procédé de trempe à gaz de pièces à usiner et installation de traitement thermique pour la mise en oeuvre de ce procédé

(30) Priorität: 28.06.1994 DE 4422588
(43) Veröffentlichungstag der Anmeldung: 03.01.1996
(73) Patentinhaber: ALD Vacuum Technologies AG, 63450 Hanau (DE)
(72) Erfinder: Heilmann, Paul, Dipl.-Ing., D-63477 Maintal (DE); Löser, Klaus, Dr.-Ing., D-63533 Mainhausen (DE); Preisser, Friedrich, D-63654 Büdingen (DE)
(74) Vertreter: Zapfe, Hans, Dipl.-Ing.

(56) Entgegenhaltungen:
- EP-A- 0 189 759
- EP-A- 0 562 250
- GB-A- 1 452 062
- US-A- 3 184 349
- US-A- 5 121 903
- Ullmanns Encyklopädie der technischen Chemie, 4. Auflage(1986), Bd 2, Seite 446

## Beschreibung

Die Erfindung betrifft Verfahren zum Abschrecken von Werkstücken durch Gase nach den Oberbegriffen der Patentansprüche 1, 2, 5 und 6 und Wärmebehandlungsanlagen nach den Oberbegriffen der Patentansprüche 10, 11, 13 und 14.

Durch die GB-A-1 452 062 ist es bekannt, zum Zwecke des Abschreckens und Abkühlens von Werkstücken ein Inertgas wie Stickstoff im Kreislauf, durch einen Vakuumofen und zwei in Reihe geschaltete Wärmetauscher zu führen, von denen der erste Wärmetauscher an einen Wasserkreislauf und der zweite Wärmetauscher an einen Kreislauf mit einem flüssigen cryogenen Kühlmittel wie beispielsweise flüssigem Stickstoff angeschlossen ist. Der flüssige Stickstoff kann jedoch keine größeren Wärmemengen aufnehmen, weil durch die Wärmeaufnahme die Temperatur des flüssigen Stickstoffs ansteigt und der verdampfte Stickstoff durch ein Überdruckventil abgelassen werden muß. Der verdampfte Stickstoff kann allenfalls dazu verwendet werden, den vorgeschalteten Wärmetauscher, der an sich für die Wasserkühlung vorgesehen ist, gleichfalls zu kühlen. Beim Abführen großer Wärmemengen entsteht ein entsprechend großer Verlust an gasförmigem Stickstoff, und außerdem müssen sowohl der Vorratsbehälter für den flüssigen Stickstoff als auch die Kreislaufleitung für den flüssigen Stickstoff als Hochdruckgefäß bzw. Hochdruckleitungen ausgeführt und mit äußerst wirksamen Wärmeisolationen versehen werden. Die Verwendung eines Kälteaggregats, in dem das Kältemittel in der Tat in einem geschlossenen Kreislauf geführt werden kann, ohne daß ein unzulässiger Überdruck entsteht, ist durch diese Druckschrift nicht angesprochen.

Die Wärmebehandlung von hochwertigen Werkzeugen aus Warm- und Kaltarbeitsstählen sowie Hochleistungs-Schnellarbeitsstählen wird heute überwiegend in Vakuum-Wärmebehandlungsanlagen mit Hochdruck-Gasabschreckung durchgeführt.

Durch Weiterentwicklung der Hochdruck-Gasabschreckung in Richtung höherer Gasdrücke- und Gasgeschwindigkeiten sowie durch die Wahl geeigneter Abschreckgase ist es möglich, den Einsatz dieser Technologie auf das Gebiet der niedriglegierten Stähle sowie der Einsatzstähle zu erweitern. Hierbei wird mit Gasdrücken bis 20 bar gearbeitet. Die derzeitige Anlagentechnik ermöglicht allerdings nur die Behandlung von Werkstücken mit relativ geringen Wandstärken bzw. Querschnitten und kleinen Chargengrößen.

Diese Technologie führt notwendigerweise zur Anwendung von Hochdruckbehältern für die Wärmebehandlung und Gasabschreckung, bzw. von Wärmebehandlungsanlagen mit großen Wandstärken. Besonders aufwendig ist hierbei die Ausbildung und Abdichtung der Flanschverbindungen sowie der Türen bzw. Deckel der Wärmebehandlungsanlagen.

Die Höhe der erreichbaren Abschreckintensität wird maßgeblich von der Wahl der Gasart, dem Gasdruck, der Gasgeschwindigkeit sowie der Gastemperatur beeinflußt. Die Höhe der Gastemperatur beeinflußt die aus der Charge abzuführende Wärmemenge und damit die Abschreckintensität über die Wärmeübergangszahl α sowie über die treibende Temperaturdifferenz zwischen Charge und Abschreckgas.

Die Höhe der Gastemperatur wird unter anderem von dem zur Rückkühlung des Abschreckgases eingesetzten Wärmetauscher beeinflußt. Durch die Verwendung von Kühlwasser als Kühlmedium auf der Sekundärseite des Wärmetauschers bleibt die Höhe der Gasaustrittstemperatur hinter dem Wärmetauscher selbst bei optimalem Wirkungsgrad auf eine Größenordnung von etwa 30 bis 50 °C beschränkt.

Der Erfindung liegt daher die Aufgabe zugrunde, die Abschreckintensität auch bei größeren Werkstücken und/oder Chargen zu erhöhen und den Einsatz auf das Gebiet der niedrig legierten Stähle und Einsatzstähle zu erweitern und bisher nicht härtbare Werkstoffe, sogenannte abkühlkritische Werkstoffe, zu härten und die Prozeßdauer zu verkürzen.

Erfindungsgemäß erfolgt die Lösung der gestellten Aufgabe bei den Verfahren nach den Oberbegriffen der Patentansprüche 1, 2, 5 und 6 durch die Merkmale in den Kennzeichen dieser Patentansprüche und bei den Wärmebehandlungsanlagen nach den Oberbegriffen der Patentansprüche 10, 11, 13 und 14 durch die Merkmale in den Kennzeichen dieser Patentansprüche.

Es ist dabei besonders vorteilhaft, wenn die Kühlflächen des mindestens einen Wärmetauschers auf Temperaturen unterhalb von -40 °C gekühlt werden.

Die Absenkung der Gastemperatur bewirkt über die Stoffparameter Dichte, Wärmeleitfähigkeit, dynamische Viskosität und spezifische Wärmekapazität eine deutliche Erhöhung des Wärmeübergangskoeffizienten, gleichen Druck vorausgesetzt. Insbesondere läßt sich durch die Anwendung des erfindungsgemäßen Verfahrens die Abkühldauer deutlich verkürzen.

Das erfindungsgemäße Verfahren ermöglicht nunmehr auch die Erzielung einer hohen Abschreckintensität bei größeren Werkstücken und/oder Chargen. Außerdem ist es möglich, bei gleicher Abschreckintensität mit niedrigeren Drücken zu arbeiten, wodurch die Investitionskosten für eine derartige Anlage erheblich gesenkt werden können. Umgekehrt läßt sich im Falle einer Beibehaltung eines hohen Druck die Abschreckintensität erheblich vergrößern.

Um dabei die Größe bzw. die Leistung des Kälteaggregats in Grenzen zu halten, ist es gemäß den weiteren Ausgestaltungen der Erfindung besonders vorteilhaft, wenn man das Abschreckgas nacheinander durch mindestens einen Wärmetauscher mit herkömmlicher Wasserkühlung und mindestens einen weiteren Wärmetauscher mit Kühlung durch ein Kältemittel leitet.

Durch eine solche Maßnahme ist es möglich, das aus der Charge austretende Abschreckgas, das kurzzeitig Temperaturen von mehr als 400 °C aufweisen kann, in einem ersten Wärmetauscher mit Wasserkühlung auf eine Temperatur von 50 °C abzukühlen und mit dieser Temperatur dem zweiten Wärmetauscher zuzuführen, der durch ein Kältemittel gekühlt wird, wodurch die Temperatur auf beispielsweise -50 °C abgesenkt werden kann. Dieses sehr stark abgekühlte Gas wird nun über ein Gebläse im Kreislauf wieder der abzuschreckenden Charge zugeführt, wodurch sich das Spiel wiederholt und die Chargentemperatur sehr schnell abgesenkt werden kann. Auf diese Art und Weise kann zum Beispiel eine Charge von mehreren 100 Kilogramm innerhalb von nur 3 Minuten von einer Anfangstemperatur von 1.000 °C auf eine Temperatur von 200 °C abgekühlt werden.

Nun muß üblicherweise ein Kälteaggregat hinsichtlich seiner Größe und Leistung so ausgelegt werden, daß die anfallende Wärmemenge innerhalb der vorgegebenen Zeit auch abgeführt werden kann.

Um Größe und Leistung des Kälteaggregats weiter zu reduzieren, wird im Zuge wiederum weiterer Ausgestaltungen der Erfindung vorteilhaft mittels des Kälteaggregats und eines ersten Kältemittels zunächst ein Speichervolumen eines zumindest weitgehend drucklos gespeicherten zweiten Kältemittels auf eine Temperatur unterhalb von 0 °C abgekühlt, und dieses zweite Kältemittel wird durch den mindestens einen Wärmetauscher geleitet.

Es ist dabei wiederum von Vorteil, wenn bei einer Wärmebehandlungsanlage, die in einen Wärmebehandlungsofen und in eine Abschreckkammer unterteilt ist, die Charge aus dem Wärmebehandlungsofen in die Abschreckkammer überführt und dort der Wirkung des Abschreckgases ausgesetzt wird.

Durch diese Maßnahme ist es nicht mehr erforderlich, auch noch die in dem Wärmebehandlungsofen, insbesondere in dessen Einbauteilen, enthaltenen Wärmemengen über den oder die Wärmetauscher abzuführen, und der Wärmebehandlungsofen kann auf seiner Betriebstemperatur gehalten werden. Dadurch wird insbesondere das Kälteaggregat entlastet.

Als zweites Kältemittel wird dabei vorteilhaft eine Kühlsole verwendet, d.h. eine Salzlösung mit einer solchen Salzkonzentration, daß ein Einfrieren sicher verhindert wird. Alternativ kann dem Wasser ein anderes Frostschutzmittel zugesetzt werden, wie z.B. ein- und/oder mehrwertige Alkohole.

Das Speichervolumen des zweiten Kältemittels wird vorteilhaft möglichst groß gewählt, wobei mit zunehmender Größe des Speichervolumens die notwendige Leistung des Kälteaggregats zurückgeht. Das betreffende Kältemittel kann daher in erheblichem Umfange die beim Abschrecken abgeführte Wärmemenge aufnehmen. Da zwischen der Wärmebehandlung und dem Abschrecken aufeinanderfolgender Chargen ein genügender zeitlicher Abstand gegeben ist, kann das Kälteaggregat im laufe dieser Zeit das zweite Kältemittel wieder auf die erforderliche niedrige Temperatur von beispielsweise -50 bis -60 °C herunterkühlen.

Mit der erfindungsgemäßen Lösung ist es auch im einfachsten Fall möglich, bisher nicht härtbare Werkstoffe, sogenannte abkühlkritische Werkstoffe, durch Abschreckung zu härten und die Prozeßdauer zu verkürzen.

Weitere vorteilhafte Ausgestaltungen der Erfindung ergeben sich aus den übrigen Unteransprüchen. Einzelheiten hierzu werden in der Detailbeschreibung noch näher erläutert.

Drei Ausführungsbeispiele des Erfindungsgegenstandes werden nachstehend anhand der Figuren 1 bis 4 näher erläutert.

Es zeigen:
- Figur 1: ein Anlagen- und Verfahrensschema mit zwei Wärmetauschern, von denen einer unmittelbar an ein Kälteaggregat angeschlossen ist,
- Figur 2: ein Anlagen- und Verfahrensschema mit zwei Wärmetauschern, von denen der eine unter Zwischenschaltung eines Speicherbehälters mittelbar mit einem Kälteaggregat verbunden ist,
- Figur 3: eine Parameterdarstellung zur Erläuterung der Abhängigkeit der Abschreckintensität von der Temperatur des Abschreckgases und
- Figur 4: ein Anlagenschema, bei dem die Wärmebehandlungsanlage in einen Wärmebehandlungsofen und eine Abschreckkammer unterteilt ist.

In Figur 1 ist eine Wärmebehandlungsanlage 1 dargestellt, deren Wärmebehandlungsofen 1a als Vakuumofen ausgebildet ist. Sein Innenraum ist in einen Chargenbereich 2 und in einen Kühlbereich 3 unterteilt. Im Chargenbereich 2 befindet sich eine Charge 4, die aus zahlreichen Werkstücken besteht und von einer Wärmedämmung 5 umgeben ist. Zu dieser Wärmedämmung gehören zwei bewegliche Klappen 6 und 7, die zur Steuerung einer Kühlgasströmung durch die Öffnungen 8 und 9 im Sinne der eingezeichneten Strömungspfeile dienen. Die für die Aufheizung der Charge 4 erforderlichen Heizeinrichtungen sind der Einfachheit halber nicht dargestellt. Der Chargenbereich 2 ist von dem Kühlbereich 3 durch eine Wand 10 getrennt, die zur Wärmedämmung 5 gehört.

Im Kühlbereich 3 befindet sich ein erster Wärmetauscher 11 mit ersten Kühlflächen 12, auf deren Sekundärseite Kühlwasser in einem Wasserkreislauf geführt wird, von dem nur die Kreislaufleitung 13 angedeutet ist.

In Strömungsrichtung der Abschreckgase befindet sich hinter dem ersten Wärmetauscher 11 ein zweiter Wärmetauscher 14 mit Kühlflächen 15, deren Sekundärseite an einen Kältemittelkreislauf mit den Kreislaufleitungen 16 angeschlossen ist.

Die beiden Wärmetauscher 11 und 14 sind von einer weiteren Wärmedämmung 17 umgeben. Durch ein Gebläse 18 mit einem Antriebsmotor 19 läßt sich das Abschreckgas bei geöffneten Klappen 6 und 7 in einem Kreislauf im Sinne der eingezeichneten Strömungspfeile führen.

Zum Kältemittelkreislauf mit der Kreislaufleitung 16 gehört ein Kälteaggregat 20, das in herkömmlicher Bauweise ausgeführt ist und einen Verdichter 21, einen Verflüssiger 22 und eine Drosseleinrichtung 23 enthält. Ein übliches Kältemittel wird durch die Kreislaufleitung 16 durch den zweiten Wärmetauscher 14 geführt, dessen Kühlflächen 15 dadurch die Wandflächen eines Verdampfers bilden, so daß ein starker Wärmeentzug auf das Abschreckgas ausgeübt wird.

Die Wirkungsweise der Vorrichtung nach Figur 1 ist folgende: Die Charge 4 ist beispielsweise auf eine Temperatur von 1.000 °C aufgeheizt. Während des Abschreckens fördert das Gebläse 18 kaltes Abschreckgas durch die geöffnete obere Klappe 6 in den Chargenbereich 2, der als Heizkammer ausgebildet ist. Beim Durchströmen der heißen Charge 4 erwärmt sich das Abschreckgas bei gleichzeitiger Abkühlung der Charge. Das nunmehr aufgeheizte Abschreckgas verläßt die Heizkammer durch die geöffnete untere Klappe 7 und strömt durch den wassergekühlten ersten Wärmetauscher 11. Dabei kühlt sich das Abschreckgas auf eine Temperatur von etwa 50 °C ab. Zur weiteren Abkühlung strömt das Gas nun durch den zweiten Wärmetauscher 14, der auf der Sekundärseite mit dem bereits beschriebenen Kältemittel als Kühlmedium betrieben wird. Dadurch wird das Abschreckgas innerhalb des zweiten Wärmetauschers 14 auf etwa -50 °C abgekühlt, und dieser abgekühlte Gasstrom wird vom Gebläse 18 wieder in den Chargenbereich 2 geführt und über die Charge geleitet. Wie bereits gesagt, bilden die Kühlflächen 15 des zweiten Wärmetauschers 14 den Verdampfer des Kälteaggregats 20. In dem zweiten Wärmetauscher 14 tritt das Kältemittel beispielsweise mit einer Temperatur von -60 °C ein. Durch Wärmeaufnahme aus dem auf der Primärseite strömenden Abschreckgas verdampft dabei das Kältemittel. Nach dem Austritt aus dem Wärmetauscher 14 bzw. aus dessen Verdampfer, wird der Kältemitteldampf über den Verdichter 21 komprimiert und in dem nachgeschalteten Verflüssiger 22 verflüssigt. Nach einer Drosselung in der Drosseleinrichtung 23 tritt das Kältemittel wieder in den zweiten Wärmetauscher 14 ein. Auf diese Weise gelingt es, die Chargentemperatur von 1.000 °C innerhalb von 3 Minuten auf 200 °C abzusenken und hierbei die Charge abzuschrecken. Der Druck des Kältemittels im zweiten Wärmetauscher 14 liegt hier bei etwa 30 bar.

Der Wärmebehandlungsofen 1a nach Figur 2 ist mit demjenigen in Figur 1 identisch, so daß sich Wiederholungen erübrigen. Zusätzlich ist bei diesem Ausführungsbeispiel jedoch ein Speicherbehälter 24 vorhanden, in dem ein drucklos speicherbares zweites Kältemittel 25 untergebracht ist, das beispielsweise aus einer Salzlösung bzw. Kühlsole besteht, so daß ein Einfrieren innerhalb der hier angestrebten Temperaturbereiche ausgeschlossen ist. Der Speicherbehälter 24 ist infolgedessen ein druckloser Behälter, der allerdings von einer starken Wärmedämmung 26 umgeben ist und ein relativ großes Volumen aufweist, in dem beispielsweise mehrere tausend Liter des Kältemittels 25 untergebracht werden können. In diesem Falle besitzt das Kälteaggregat 20 einen Verdampfer 27, durch den ein erstes Kältemittel hindurchgeführt wird. Der Verdampfer taucht in das bereits beschriebene zweite Kältemittel 25 ein, so daß dieses auf die erforderliche Betriebstemperatur von -50 bis -60 °C abgekühlt wird. Der Speicherbehälter 24 ist an den zweiten Wärmetauscher 14 über eine Kreislaufleitung angeschlossen, die aus der Zufuhrleitung 28 und aus der Rückflußleitung 29 besteht. Dadurch wird der gleiche starke Abkühleffekt im zweiten Wärmetauscher 14 erzielt, wobei allerdings das zweite Kältemittel 25 eine Art Puffer bildet, der sich je nach der gespeicherten Kältemittelmenge während des Abschreckvorgangs der Charge 4 geringfügig erwärmt, in den Intervallen zwischen den einzelnen Abschreckvorgängen jedoch durch das Kälteaggregat 20 wieder heruntergekühlt wird.

In Figur 3 ist auf der Abszisse die Abkühldauer t in Sekunden dargestellt, während auf der Ordinate die Werkstücktemperaturen T in °C aufgetragen sind. Diese Kurven wurden für Stahlbolzen mit einem Durchmesser von 25 mm und in einer Helium-Atmosphäre mit einem Druck von 20 bar ermittel..

Der an jeder Kurve angegebene Zahlenwert stellt die mittlere Gastemperatur im Chargenbereich 2 des Wärmebehandlungsofens dar. Es ist deutlich zu erkennen, daß die Abschreckgeschwindigkeit bzw. Abschreckintensität mit abnehmender Temperatur des Abschreckgases stark zunimmt. Umgekehrt wird die Abkühldauer t entsprechend verringert. Speziell durch die Erhöhung der Abschreckgeschwindigkeit durch tiefgekühlte Gase können Legierungen abgeschreckt werden, die mit einer reinen Hochdruck-Gasabschreckung nicht mehr ausreichend schnell abgeschreckt werden können.

Bei Verwendung eines Speichervolumens mit einem Kältemittel kann bevorzugt nur ein einziger Wärmetauscher vorgesehen werden.

Figur 4 zeigt eine Wärmebehandlungsanlage 30, die als getaktete Mehrkammeranlage ausgeführt und mit vier gasdichten Schleusenventilen S1, S2, S3 und S4 ausgestattet ist. Die Charge 4 wird mittels eines Chargierwagens 32 herangeführt und bei geöffnetem Schleusenventil S1 in eine Vorkammer 33 eingeschoben. Nach Schließen des Schleusenventils S1 werden Atmosphäre und Druck in der Vorkammer 33 den Werten in dem Wärmebehandlungsofen 30a angepaßt, in dem die durch das Schleusenventil S2 eingebrachte Charge 4 auch hier von einer Wärmedämmung 5 und einer Heizeinrichtung 5a umgeben ist. Die in Transportrichtung befindlichen Teile 5c und 5d der Wärmedämmung 5 sind mit den Schleusenventilen S2 und S3 beweglich verbunden.

Nach dem Aufheizen und gegebenenfalls einer Gasbehandlung wird das Schleusenventil S3 geöffnet und die Charge 4 in eine Abschreckkammer 31 eingebracht. Danach wird das Schleusenventil S3 geschlossen. Der Abschreckkammer 31 ist analog den Figuren 1 und 2 mindestens ein hier nicht gezeigter Wärmetauscher zugeordnet, über den bzw. die das Abschreckgas durch das Gebläse 18 im Kreislauf geführt und auf Temperaturen deutlich unter 0 °C abgekühlt wird. Nach dem Abschrecken wird die Abschreckkammer 31 auf Atmosphärendruck gebracht und die Charge 4 durch das danach geöffnete Schleusenventil S4 an die Atmosphäre auf einen weiteren Chargenwagen 34 transportiert.

In diesem Fall ergibt sich der zusätzliche Vorteil, daß die Temperatur der Bauteile im Wärmebehandlungsofen 30a zumindest weitgehend erhalten bleibt, desgleichen entspricht die Temperatur in der Abschreckkammer 31 beim Einführen einer neuen Charge zumindest weitgehend dem tiefen Temperaturpegel, der am Ende des Abschreckprozesses der vorausgegangenen Charge in der Abschreckkammer geherrscht hat. Dadurch werden weitgehend sehr schroffe Temperaturwechsel und unnötige Energieverluste vermieden, und das Kälteaggregat wird zusätzlich entlastet.

## Patentansprüche

1. Verfahren zum Abschrecken von Werkstücken durch Gase in einer Wärmebehandlungsanlage (1), deren Innenraum einen Chargenbereich (2) und einen Kühlbereich (3) umfaßt, und Rückkühlung der im Kreislauf geförderten Gase an Kühlflächen (12, 15) mindestens eines im Kühlbereich (3) der Wärmebehandlungsanlage (1) angeordneten Wärmetauschers (11, 14), **dadurch gekennzeichnet**, daß die Kühlflächen (15) des mindestens einen Wärmetauschers (14) durch Verdampfung eines flüssigen Kältemittels auf Temperaturen unterhalb von -1 °C gekühlt werden, das mittels eines Kälteaggregats (20) im Kreislauf durch den mindestens einen Wärmetauscher (14) geführt und nach dem Verdampfen wieder komprimiert und verflüssigt wird.

2. Verfahren zum Abschrecken von Werkstücken durch Gase in einer Wärmebehandlungsanlage (30), die einen Wärmebehandlungsofen (30a) und eine Abschreckkammer (31) umfaßt, und Rückkühlung der im Kreislauf geförderten Gase an Kühlflächen mindestens eines in der Abschreckkammer (31) der Wärmebehandlungsanlage (30) angeordneten Wärmetauschers, **dadurch gekennzeichnet**, daß die Kühlflächen (15) des mindestens einen Wärmetauschers durch Verdampfung eines flüssigen Kältemittels auf Temperaturen unterhalb von -1 °C gekühlt werden, das mittels eines Kälteaggregats (20) im Kreislauf durch den mindestens einen Wärmetauscher geführt und nach dem Verdampfen wieder komprimiert und verflüssigt wird.

3. Verfahren nach einem der Ansprüche 1 und 2, **dadurch gekennzeichnet**, daß die Kühlflächen (15) auf Temperaturen unterhalb von -40 °C, gekühlt werden.

4. Verfahren nach einem der Ansprüche 1 und 2, **dadurch gekennzeichnet**, daß das Abschreckgas nacheinander durch mindestens einer Wärmetauscher (11) mit Wasserkühlung und mindestens einen Wärmetauscher (14) mit Kühlung durch das flüssige, verdampfbare Kältemittel geführt wird.

5. Verfahren zum Abschrecken von Werkstücken durch Gase in einer Wärmebehandlungsanlage (1), deren Innenraum einen Chargenbereich (2) und einen Kühlbereich (3) umfaßt, und Rückkühlung der im Kreislauf geförderten Gase an Kühlflächen (12, 15) mindestens eines im Kühlbereich (3) der Wärmebehandlungsanlage (1) angeordneten Wärmetauschers (11, 14), **dadurch gekennzeichnet**, daß mittels eines Kälteaggregats (20) und eines ersten Kältemittels zunächst ein Speichervolumen eines zumindest weitgehend drucklos gespeicherten zweiten Kältemittels (25) auf eine Temperatur unterhalb von -1 °C abgekühlt wird und daß dieses zweite Kältemittel (25) im Kreislauf durch den mindestens einen Wärmetauscher geleitet wird.

6. Verfahren zum Abschrecken von Werkstücken durch Gase in einer Wärmebehandlungsanlage (30), die einen Wärmebehandlungsofen (30a) und eine Abschreckkammer (31) umfaßt, und Rückkühlung der im Kreislauf geförderten Gase an Kühlflächen mindestens eines in der Abschreckkammer (31) der Wärmebehandlungsanlage (30) angeordneten Wärmetauschers, **dadurch gekennzeichnet**, daß mittels eines Kälteaggregats (20) und eines ersten Kältemittels zunächst ein Speichervolumen eines zumindest weitgehend drucklos gespeicherten zweiten Kältmittels (25) auf eine Temperatur unterhalb von -1 °C abgekühlt wird und daß dieses zweite Kältemittel (25) im Kreislauf durch den mindestens einen Wärmetauscher geleitet wird.

7. Verfahren nach Anspruch 2 oder 6, **dadurch gekennzeichnet**, daß die Charge (4) aus dem Wärmebehandlungsofen (30a) in die Abschreckkamer (31) überführt und dort der Wirkung des Abschreckgases ausgesetzt wird.

8. Verfahren nach Anspruch 5 oder 6, **dadurch gekennzeichnet**, daß als zweites Kältemittel (25) eine Kühlsole verwendet wird.

9. Verfahren nach Anspruch 5 oder 6, **dadurch gekennzeichnet**, daß als zweites Kältemittel (25) mit einem Frostschutzmittel versetztes Wasser verwendet wird.

10. Wärmebehandlungsanlage zum Abschrecken von Werkstücken durch Gase mit einem Wärmebehandlungsofen (1a), dessen Innenraum einen Chargenbereich (2) und einen Kühlbereich (3) umfaßt, und mit mindestens einem Wärmetauscher (11, 14) zur Rückkühlung der in einem Kreislauf geförderten Abschreckgase an Kühlflächen (12, 15), die in dem Kühlbereich (3) der Wärmebehandlungsanlage (1) angeordnet sind, **dadurch gekennzeichnet**, daß der mindestens eine Wärmetauscher (14) an ein Kälteaggregat (20) angeschlossen und der Verdampfer dieses Kälteaggregats (20) ist.

11. Wärmebehandlungsanlage zum Abschrecken von Werkstücken durch Gase mit einem Wärmebehandlungsofen (30a) und mit einer Abschreckkammer (31) und mit mindestens einem Wärmetauscher zur Rückkühlung der in einem Kreislauf geförderten Abschreckgase an Kühlflächen, die in der Abschreckkammer (31) der Wärmebehandlungsanlage (30) angeordnet sind, **dadurch gekennzeichnet**, daß der mindestens eine Wärmetauscher (14) an ein Kälteaggregat (20) angeschlossen und der Verdampfer dieses Kälteaggregats (20) ist.

12. Wärmebehandlungsanlage nach einem der Ansprüche 10 und 11, **dadurch gekennzeichnet**, daß mindestens ein Wärmetauscher (11) mit einem angeschlossenen Wasserkreislauf und mindestens ein Wärmetauscher (14) mit einem angeschlossenen Kältemittelkreislauf in Strömungsrichtung des Abschreckgases in Reihe geschaltet sind.

13. Wärmebehandlungsanlage zum Abschrecken von Werkstücken durch Gase mit einem Wärmebehandlungsofen (1a) dessen Innenraum einen Chargenbereich (2) und einen Kühlbereich (3) umfaßt, und mit mindestens einem Wärmetauscher (11, 14) zur Rückkühlung der in einem Kreislauf geförderten Abschreckgase an Kühlflächen (12, 15), die in dem Kühlbereich (3) der Wärmebehandlungsanlage (1) angeordnet sind, **gekennzeichnet durch ein** Kälteaggregat (20) mit einem Verdampfer (27), der in einen Speicherbehälter (24) für ein zumindest weitgehend drucklos speicherbares zweites Kältemittel (25) eingetaucht ist, und daß dieser Speicherbehälter (24) über eine Kreislaufleitung an den mindestens einen Wärmetauscher (11, 14) angeschlossen ist.

14. Wärmebehandlungsanlage zum Abschrecken von Werkstücke3n durch Gase mit einem Wärmebehandlungsofen (30a) und mit einer Abschreckkammer (31) mit mindestens einem Wärmetauscher zur Rückkühlung der in einem Kreislauf geförderten Abschreckgase an Kühlflächen, die in der Abschreckkamer (31) der Wärmebehandlungsanlage (30) angeordnet sind, **gekennzeichnet** durch ein Kälteaggregat (20) mit einem Verdampfer (27), der in einen Speicherbehälter (24) für ein zumindest weitgehend drucklos speicherbares zweites Kältemittel (25) eingetaucht ist, und daß dieser Speicherbehälter (24) über eine Kreislaufleitung an den mindestens einen Wärmetauscher angeschlossen ist.

15. Wärmebehandlungsanlage nach Anspruch 13, **dadurch gekennzeichnet**, daß im Kühlbereich (3) hintereinander mindestens ein Wärmetauscher (11) für Kühlwasserbetrieb und mindestens ein Wärmetauscher (14) für Kältemittelbetrieb angeordnet sind.

16. Wärmebehandlungsanlage nach Anspruch 14, **dadurch gekennzeichnet**, daß in der Abschreckkammer (31) hintereinander mindestens ein Wärmetauscher für Kühlwasserbetrieb und mindestens ein Wärmetauscher für Kältemittelbetrieb angeordnet sind.

## Claims

1. Process for quenching workpieces with gases in a heat treatment plant (1) the inside area of which includes a charge area (2) and a cooling area (3), and re-cooling of circulated gases on cooling surfaces (12, 15) of at least one heat exchanger (11, 14) arranged in the cooling area (3) of the heat treatment plant (1), **characterised in that** the cooling surfaces (15) of the at least one heat exchanger (14) are cooled to temperatures below -1°C by evaporation of a liquid refrigerant which is guided by means of a refrigeration unit (20) in circulation through the at least one heat exchanger (14) and after evaporation again compressed and liquefied.

2. Process for quenching workpieces by gases in a heat treatment plant (30), comprising a heat treatment oven (30a) and a quenching chamber (31), and re-cooling of circulated gases on cooling surfaces of at least one heat exchanger arranged in the quenching chamber (31) of the heat treatment plant (30), **characterised in that** the cooling surfaces (15) of the at least one heat exchanger are cooled to temperatures below -1°C by evaporation of a liquid refrigerant which is guided by means of a refrigeration unit (20) in circulation through the at least one heat exchanger and after evaporation again compressed and liquefied.

3. Process according to one of Claims 1 and 2, **characterised in that** the cooling surfaces (15) are cooled to temperatures below - 40°C.

4. Process according to one of Claims 1 and 2, **characterised in that** the quenching gas is ducted sequentially through at least one heat exchanger (11) with water cooling and at least one heat exchanger (14) with cooling by the liquid evaporable refrigerant.

5. Process for quenching workpieces by gases in a heat treatment plant (1) the inside area of which includes a charge area (2) and a cooling area (3), and re-cooling of circulated gases on cooling surfaces (12, 15) of at least one heat exchanger (11, 14) arranged in the cooling area (3) of the heat treatment plant (1), **characterised in that** initially a store volume of an at least substantially pressurefree stored second refrigerant (25) is cooled to a temperature below -1°C by means of a refrigeration unit (20) and a first refrigerant, and this second refrigerant (25) is circulated through the at least one heat exchanger.

6. Process for quenching workpieces by gases in a heat treatment plant (30) which comprises a heat treatment oven (30a) and a quenching chamber (31), and re-cooling of circulated gases on cooling surfaces of at least one heat exchanger arranged in the quenching chamber (31) of the heat treatment plant (30), **characterised in that** initially a store volume of an at least substantially pressurefree stored second refrigerant (25) is cooled to a temperature below -1°C by means of a refrigeration unit (20) and a first refrigerant, and this second refrigerant (25) is circulated through the at least one heat exchanger.

7. Process according to Claim 2 or 6, **characterised in that** the charge (4) is transferred from the heat treatment oven (30a) into the quenching chamber (31) where it is subjected to the effects of the quenching gas.

8. Process according to Claim 5 or 6, **characterised in that** a cooling brine is used as second refrigerant (25).

9. Process according to Claim 5 or 6, **characterised in that** water containing an antifreeze is used as second refrigerant (25).

10. Heat treatment plant for quenching workpieces with gases by means of a heat treatment oven (1a) the inside area of which includes a charge area (2) and a cooling area (3), and with at least one heat exchanger (11, 14) for re-cooling of circulated quenching gases on cooling surfaces (12, 15) which are arranged in the cooling area (3) of the heat treatment plant, **characterised in that** the at least one heat exchanger (14) is connected to a refrigeration unit (20) and is the evaporator of said refrigeration unit.

11. Heat treatment plant for quenching workpieces with gases with a heat treatment oven (30a) and a quenching chamber (31), and with at least one heat exchanger for re-cooling circulated quenching gases on cooling surfaces which are arranged in the quenching chamber (31) of the heat treatment plant (30), **characterised in that** the at least one heat exchanger (14) is connected to a refrigeration unit (20) and is the evaporator of said refrigeration unit (20).

12. Heat treatment plant according to one of Claims 10 and 11, **characterised in that** at least one heat exchanger (11) is in the flow direction of the quenching gas linked in series to a connected water circulation and at least one heat exchanger (14) to a connected refrigerant circulation.

13. Heat treatment plant for quenching workpieces with gases in a heat treatment oven (1a) the inside area of which includes a charge area (2) and a cooling area (3), and with at least one heat exchanger (11, 14) for re-cooling of circulated quenching gases on cooling surfaces (12, 15) which are arranged in a cooling area (3) of the heat treatment plant (1), **characterised by** a refrigeration unit (20) with an evaporator (21) which is immersed into a reservoir (24) for an at least substantially pressurefree storable second refrigerant (25), and this reservoir (24) is connected via a circulation pipe to the at least one heat exchanger (11, 14).

14. Heat treatment plant for quenching workpieces with gases with a heat treatment oven (30a) and a quenching chamber (31), and with at least one heat exchanger for re-cooling circulated quenching gases on cooling surfaces which are arranged in the quenching chamber (31) of the heat treatment plant (30), **characterised by** a refrigeration unit (20) with an evaporator (21) which is immersed into a reservoir (24) for an at least substantially pressurefree storable second refrigerant (25), and this reservoir (24) is connected via a circulation pipe to the at least one heat exchanger.

15. Heat treatment plant according to Claim 13, **characterised in that** in the cooling area (3) are arranged in series at least one heat exchanger (11) for cooling water operation and at least one heat exchanger (14) for refrigerant operation.

16. Heat treatment plant according to Claim 14, **characterised in that** in the quenching chamber (31) are arranged in series at least one heat exchanger for cooling water operation and at least one heat exchanger for refrigerant operation.

## Revendications

1. Procédé pour réaliser la trempe de pièces à usiner à l'aide de gaz dans une installation de traitement thermique (1), dont l'espace intérieur comprend une zone de charge (2) et une zone de refroidissement (3), et la condensation des gaz, entraînés en circulation selon un circuit, sur des surfaces de refroidissement (12,15) d'au moins un échangeur de chaleur (11,14) disposé dans la zone de refroidissement (3) de l'installation de traitement thermique (1), caractérisé en ce que les surfaces de refroidissement (15) du au moins un échangeur de chaleur (14) sont refroidies, à des températures inférieures à -1°C, par évaporation d'un réfrigérant liquide, qui est entraîné en circulation, au moyen d'une unité de refroidissement (20), à travers le au moins un échangeur de chaleur (14) et est à nouveau comprimé et liquéfié après l'évaporation.

2. Procédé pour réaliser la trempe de pièces à usiner à l'aide de gaz dans une installation de traitement thermique (30), qui comprend un four de traitement thermique (30a) et une chambre de trempe (31), et la condensation des gaz entraînés en circulation selon un circuit, sur des surfaces de refroidissement d'au moins un échangeur de chaleur disposé dans la chambre de trempe (31) de l'installation de traitement thermique (30), caractérisé en ce que les surfaces de refroidissement (15) du au moins un échangeur de chaleur sont refroidies, à des températures inférieures à -1°C, par évaporation d'un réfrigérant liquide, qui est entraîné en circulation, au moyen d'une unité de refroidissement (20), à travers le au moins un échangeur de chaleur et est à nouveau comprimé et liquéfié après l'évaporation.

3. Procédé selon l'une des revendications 1 et 2, caractérisé en ce que les surfaces de refroidissement (15) sont refroidies à des températures inférieures à -40°C.

4. Procédé selon l'une des revendications 1 et 2, caractérisé en ce que le gaz de trempe est envoyé successivement à travers au moins un échangeur de chaleur (11) avec refroidissement par eau et au moins un échangeur de chaleur (14) avec refroidissement par le réfrigérant liquide évaporable.

5. Procédé pour réaliser la trempe de pièces à usiner à l'aide de gaz dans une installation de traitement thermique (1), dont l'espace intérieur comprend une zone de charge (2) et une zone de refroidissement (3), et la condensation des gaz, entraînés en circulation selon un circuit, sur des surfaces de refroidissement (12,15) d'au moins un échangeur de chaleur (11,14) disposé dans la zone de refroidissement (3) de l'installation de traitement thermique (1), caractérisé en ce qu'à l'aide d'une unité de refroidissement (20) et d'un premier agent réfrigérant, tout d'abord un volume accumulé d'un second agent réfrigérant (25) stocké au moins dans une large mesure sans pression, est refroidi à une température inférieure à -1°C et que ce second réfrigérant (25) est guidé de manière à circuler en circuit à travers au moins un échangeur de chaleur.

6. Procédé pour réaliser la trempe de pièces à usiner au moyen de gaz dans une installation de traitement thermique (30), qui comprend un four de traitement thermique (30a) et une chambre de trempe (31), et la condensation des gaz entraînés en circulation selon un circuit, sur des surfaces de refroidissement d'au moins un échangeur de chaleur disposé dans la chambre de trempe (31) de l'installation de traitement thermique (30), caractérisé en ce qu'au moyen d'une unité de refroidissement (20) d'un premier agent réfrigérant, tout d'abord un volume accumulé d'un second agent réfrigérant (25) stocké au moins dans une large mesure sans pression, est refroidi à une température inférieure à -1°C et que ce second réfrigérant (25) est guidé de manière à circuler en circuit à travers au moins un échangeur de chaleur.

7. Procédé selon la revendication 2 ou 6, caractérisé en ce que la charge (4) est transférée depuis le four de traitement thermique (30a) dans la chambre de trempe (31) et y est soumise à l'action du gaz de trempe.

8. Procédé selon la revendication 5 ou 6, caractérisé en ce qu'on utilise une saumure de refroidissement en tant que second réfrigérant.

9. Procédé selon la revendication 5 ou 6, caractérisé en ce qu'on utilise de l'eau mélangée à un agent antigel en tant que second réfrigérant (25).

10. Installation de traitement thermique pour réaliser la trempe de pièces à usiner au moyen de gaz, comprenant un four de traitement thermique (1a), dont l'espace intérieur comprend une zone de charge (2) et une zone de refroidissement (3), et comportant au moins un échangeur de chaleur (11,14) pour condenser les gaz de trempe entraînés en circulation selon un circuit, sur des surfaces de refroidissement (12,15), qui sont disposées dans la zone de refroidissement (3) de l'installation de traitement thermique (1), caractérisée en ce que le au moins un échangeur de chaleur (14) est raccordé à une unité de refroidissement (20) et constitue l'évaporateur de cette unité de refroidissement (20).

11. Installation de traitement thermique pour réaliser la trempe de pièces à usiner à l'aide de gaz, comportant un four de traitement thermique (30a) et une chambre de trempe (31) et au moins un échangeur de chaleur pour la condensation des gaz de trempe, entraînés en circulation selon un circuit, sur des surfaces de refroidissement, qui sont disposées dans la chambre de trempe (31) de l'installation de traitement thermique (30), caractérisée en ce que le au moins un échangeur de chaleur (14) est raccordé à une unité de refroidissement (20) et est l'évaporateur de cette unité de refroidissement (20).

12. Installation de traitement thermique selon l'une des revendications 10 et 11, caractérisée en ce qu'au moins un échangeur de chaleur (11), auquel est raccordé un circuit d'eau, et au moins un échangeur de chaleur (14), auquel est raccordé un circuit du réfrigérant, sont branchés en série dans la direction de circulation du gaz de trempe.

13. Installation de traitement thermique pour réaliser la trempe de pièces à usiner par des gaz, comportant un four de traitement thermique (1a), dont l'espace intérieur comprend une zone de charge (2) et une zone de refroidissement (3), et au moins un échangeur de chaleur (11,14) pour condenser les gaz de trempe entraînés en circulation selon un circuit, sur des surfaces de refroidissement (12,15), qui sont disposées dans la zone de refroidissement (3) de l'installation de traitement thermique (1), caractérisée par une unité de refroidissement (20) comportant un évaporateur (27), qui est immergé dans un réservoir (24) prévu pour un second réfrigérant (25) pouvant être stocké au moins dans une large mesure sans pression, et que ce réservoir (24) est raccordé à au moins un échangeur de chaleur (11,14) par l'intermédiaire d'une canalisation du circuit de circulation.

14. Installation de traitement thermique pour réaliser la trempe de pièces à usiner au moyen de gaz comportant un four de traitement thermique (30a) et une chambre de trempe (31) comportant au moins un échangeur de chaleur pour condenser les gaz de trempe entraînés en circulation selon un circuit, sur des surfaces de refroidissement, qui sont disposés dans la chambre de trempe (31) de l'installation de traitement thermique (30), caractérisée par une unité de refroidissement (20) comportant un évaporateur (27), qui est immergé dans un réservoir (24) prévu pour un second réfrigérant (25) pouvant être stocké au moins dans une large mesure sans pression, et que ce réservoir (24) est raccordé par l'intermédiaire d'une canalisation du circuit de circulation au au moins un échangeur de chaleur.

15. Installation de traitement thermique selon la revendication 13, caractérisée en ce qu'au moins l'échangeur de chaleur pour un fonctionnement avec de l'eau de refroidissement et au moins un échangeur de chaleur pour un fonctionnement avec un réfrigérant sont disposés l'un derrière l'autre dans la zone de refroidissement (3).

16. Installation de traitement thermique selon la revendication 13, caractérisée en ce qu'au moins l'échangeur de chaleur (11) pour un fonctionnement avec de l'eau de refroidissement et au moins un échangeur de chaleur (14) pour un fonctionnement avec un réfrigérant sont disposés l'un derrière l'autre dans la chambre de trempe (31).
